# FASCICULE DE BREVET EUROPEEN

(11) **EP 0 906 225 B1**
(45) Date de publication et mention de la délivrance du brevet: **12.04.2000**
(21) Numéro de dépôt: 97926042.9
(22) Date de dépôt: 27.05.1997
(51) Int. Cl.: B65D 65/12

(54) **EMBALLAGE PLISSE RENFORCE ET DISPOSITIF D'ASSEMBLAGE DE L'EMBALLAGE**
VERSTÄRKTE FALTVERPACKUNG UND MONTAGEVORRICHTUNG
REINFORCED FOLDED PACKAGE AND ASSEMBLING DEVICE

(30) Priorité: 28.05.1996 FR 9606825
(43) Date de publication de la demande: 07.04.1999
(73) Titulaire: CAPY, Gilbert, 69640 Jarnioux (FR); BUCHBERG, Akiva, Miami Beach FL 33140 (US)
(72) Inventeur: CAPY, Gilbert, 69640 Jarnioux (FR); BUCHBERG, Akiva, Miami Beach FL 33140 (US)
(74) Mandataire: Schmitt, John
(86) Numéro de dépôt international: FR9700923
(87) Numéro de publication internationale: WO9745331

(56) Documents cités:
- WO-A-91/17038
- FR-A- 2 595 666
- FR-A- 2 676 037
- US-A- 2 553 923

## Description

La présente invention vise un emballage plissé ayant une résistance renforcée à la charge verticale, formé d'un dispositif de renforcement d'un emballage pour corps convexes, associé à un emballage réalisé à partir d'une feuille mince plissée dont les plis sont fixés à leurs extrémités pour lui donner une tenue à la charge verticale.

On connait par les brevets FR-A-2595666 et FR-A2628719 un emballage pour corps convexes réalisé à partir d'une feuille mince et souple qui permet dans l'une de ses applications de consommer un sandwich rond en laissant l'emballage autour du sandwich pour recueillir les coulures éventuelles et de le replier au fur et à mesure de la consommation du sandwich. La souplesse de la feuille permet de déployer manuellement les plis autour du corps convexe; en effet, pendant le déploiement des plis avec une main, on maintient avec l'autre main le corps convexe en le serrant entre les doigts; plus le film est souple moins on a besoin de serrer le corps convexe pour le maintenir entre les doigts; lorsque ce corps convexe est fragile comme, par exemple, les sandwiches de forme sensiblement cylindrique de révolution, produits en restauration rapide, réalisés à partir de pain brioché, on risque d'écraser le sandwich lors du déploiement de l'emballage plissé; la contrepartie de la souplesse de la feuille employée est que l'emballage ne protège pas le sandwich contre l'écrasement en cours de transport. D'où l'idée de protéger le sandwich, lorsqu'il est de forme cylindrique par un anneau de carton qui l'entoure sur toute sa paroi latérale, le tout étant ensuite entouré d'une feuille de papier mince. L'inconvénient d'un tel dispositif est que sa mise en oeuvre prend beaucoup de temps et que, lorsqu'il est associé à l'emballage plissé comme décrit dans le brevet FR-A-2676037, il est difficile d'enlever l'anneau de carton sans enlever l'emballage plissé qui, de ce fait, ne remplit plus son office de protection contre les coulures. Dans le cadre du développement de l'emballage plissé, on a essayé de fixer la bande de renfort directement sur la feuille mince dans la direction perpendiculaire aux plis; mais on est vite limité en épaisseur de renfort parce qu'il devient vite impossible de déployer le renfort sans écraser le sandwich. On a essayé ensuite, pour contourner cette difficulté, dans le brevet FR-A-2734791, tout en gardant une bande de renfort fixée à la feuille, de la laisser prédéployée avec des plis égaux tandis que la partie plissée de l'emballage est plissée comme précédemment décrit; le problème est que, lorsqu'il est associé à une feuille plate, comme dans le brevet FR-A-2676037, permettant de protéger les ouvertures supérieures et inférieures laissées par les bords de la partie plissée, il n'est plus possible de les empiler convenablement pour en réduire le volume occupé lors du transport de l'emballage plissé.

L'objet de l'invention est de réaliser un emballage plissé ayant une bonne résistance à la charge verticale, facile à déployer et facile à stocker lorsqu'il est replié pour le transport.

Dans ce but, et conformément à la revendication 1 on associe aux plages successives séparées par un pli des renforts rectangulaires issus d'une bande de matériau semi-rigide, découpés, posés et fixés par des moyens appropriés. Le préambule de la revendication 1 est basé sur l'état de la technique selon le document FR-A 2676037.

L'invention concerne aussi un dispositif d'assemblage, de l'emballage, tel que défini dans la revendication 4.

Sur les dessins annexés:

La figure 1 représente le dispositif de renforcement de la feuille mince constituant l'emballage avant son pliage et fixation de l'extrémité des plis.

La figure 2 représente une coupe de la feuille mince au droit du dispositif de renforcement suivant la figure 1 avec les phases successives permettant de réaliser son repliage.

La figure 3 représente une vue perspective éclatée du dispositif de renforcement lorsqu'il est déployé autour du corps convexe qui n'a pas été représenté.

La figure 4 représente une vue en élévation éclatée des éléments essentiels du dispositif de découpe positionnement et fixation des éléments composant le dispsoitif de renforcement selon l'invention.

La figure 5 représente une vue des principaux éléments, en élévation éclatée, du dispositif de pliage de la feuille mince renforcée suivant les phases de la fig.2 et réalisée suivant le dispositif de la fig.4.

Le dispositif consiste à associer à la feuille souple 1 (fig.1) non plus une bande continue de renfort, mais une bande discontinue formée de renforts rectangulaires 2 placés au voisinage les uns des autres et articulés entre eux par une charnière 3 formée de la feuille mince 1 qui les relie les uns aux autres. Le plissage étant formé de plages rectangulaires 5 et 6 successives séparées entre elles par des plis 4 faisant partie intégrante de la charnière 3, les renforts rectangulaires 2 sont placés à l'intérieur de ces plages rectangulaires 5 et 6 et se replient les uns sur les autres de la même manière que les plis 4 de la feuille mince. Lorsqu'on replie les renforts rectangulaires 7 et 8 (fig.2) successifs l'un sur l'autre de manière que ces deux renforts rectangulaires 7 et 8 successifs soient en contact direct, il faut que la distance 9 qui les sépare soit supérieure ou égale à leur épaisseur 10 et 11 cumulée sinon la portion de feuille mince servant de charnière 12 subit une contrainte de tension qui peut soit empêcher le positionnement des renforts rectangulaires 7 et 8 l'un sur l'autre, soit provoquer un étirement de la partie de feuille mince formant charnière 12, soit sa déchirure; en contrepartie, lorsque le pli 13 est fait de telle sorte que ce soit la feuille mince 14 qui est en contact avec ellemême et que les renforts rectangulaires 8 et 15 se trouvent placés du côté extérieur, ils peuvent être positionnés l'un contre l'autre.

Le positionnement des renforts rectangulaires 2 (fig.1) les uns par rapport aux autres est l'une des principales difficultés résolues par le dispositif, objet de la présente invention, permettant de positionner correctement les renforts rectangulaires 2 les uns par rapport aux autres. Ces renforts rectangulaires 2 (fig.3) ont une hauteur 16 en cohérence avec la hauteur du corps convexe à protéger et plus particulièrement, à titre d'exemple non limitatif, du sandwich de forme sensiblement cylindrique de révolution, précédemment décrit; lorsque l'emballage ainsi réalisé est déployé (fig.3), la succession des renforts rectangulaires 2 reliés entre eux par les charnières 17 de la feuille souple 1 constitue une suite de dièdres formant sensiblement un anneau 18; lorsqu'on applique des charges verticales sur cet anneau 18 placé sur un plan horizontal, le flambage des renforts rectangulaires 2 sous la charge est limité par la mise sous contrainte de tension orientée horizontalement de la feuille mince formant charnière 17; la résistance de cet anneau 18 est limitée, entre autres causes, par la résistance de la feuille mince 1 qui finit par se déchirer sous l'action de la tension lorsque la charge devient trop importante; le renfort rectangulaire 2 peut alors fléchir.

Une manière d'envisager la pose des rectangles de renfort 2 (fig.4), consiste à partir d'une bobine de matériau semi-rigide dont la largeur correspond à la hauteur 16 (fig.3) du renfort rectangulaire; cette bande 19 (fig.4) est tirée par des rouleaux 20 à une vitesse légèrement inférieure à la vitesse de défilement de la bande de feuille mince 21 sur laquelle elle va être fixée. La bande 19 de matériau semi-rigide est ensuite entraînée par un cylindre support 22 tournant avec une vitesse tangentielle égale à la vitesse de défilement de la bande de feuille mince 21; la bande 19 de matériau semi-rigide est maintenue sur le cylindre support 22 par un système 23 de trous ou de fentes 24 d'aspiration qui lui permettent de glisser légèrement compte tenu de la différence de vitesse de défilement entre la vitesse tangentielle du cylindre support 22 et celle de la bande 19. Le cylindre support 22 sert d'enclume à des couteaux 25, solidaires d'un cylindre de coupe 26, dont le fil 27 vient tangenter le cylindre support 22 suivant ses génératrices. La position des couteaux 25 sur le cylindre de coupe 26 et sa vitesse sont déterminés pour découper des renforts rectangulaires 2 dont la largeur est telle qu'il s'adaptent alternativement à la largeur de chacune des plages de feuille mince 5 et 6 (fig.1) séparant deux plis 4 successifs de l'emballage lorsqu'il est plié.

Généralement la vitesse tangentielle du fil 27 (fig.4) des couteaux 25 est égale à/ou voisine de la vitesse tangentielle du cylindre support 22 suivant le degré d'usure des couteaux 25; en tout état de cause les points de contact du fil 27 des couteaux 25 sur la surface du cylindre support 22 se fait toujours aux mêmes places, les trous ou fentes 24 d'aspiration servant au maintien des renforts rectangulaires 2 étant situés entre ces points de contact. Compte tenu de la différence de vitesse entre la bande 19 et la surface du cylindre de support 22, dès que le renfort rectangulaire 28 est découpé, il est entraîné à la vitesse du cylindre support 22 et il se créé ainsi un espace entre deux renforts rectangulaires 28 et 29 successifs. On peut amener alors la bande formée d'une feuille mince 21 à tangenter le cylindre support 22 dans la zone comportant les renforts rectangulaires 30 qui viennent s'appliquer avec précision sur la feuille mince 21 et s'y fixer suivant un moyen connu; ensuite, on coupe l'aspiration sur les trous ou fentes 24 d.u cylindre de support 22 qui maintenaient les renforts rectangulaires 31 en place et l'on dégage une feuille mince munie de renforts rectangulaires comme représenté par la figure 1. On peut alors procéder au plissage.

Dans une version préférée de l'invention, le plissage se fait suivant un procédé dérivant directement du brevet européen 0 528 920; les plages 5 et 6 situées de part et d'autre d'un pli 4 sont de largeur A 32 et B 33 avec A>B; les plages ont alternativement une largeur A 32 et une largeur B 33; la plage 34 (fig.2) de largeur A 32 est décomposée en une plage 35 de largeur A-B 36 et une plage 37 de largeur B 38; ces deux plages 34 et 35 sont séparées par un pli 39; les deux plages 37 et 41 de largeur B 38 et 33 étant placées côte à côte; le renfort rectangulaire 40 comporte une découpe au droit de ce pli 39; la découpe du renfort rectangulaire 40 (fig.4) de largeur A est réalisée sur le cylindre support 22 par un deuxième cylindre de coupe 42; le renfort rectangulaire 40 étant déjà séparé de la bande 19 par la découpe par le cylindre de coupe 25, les deux morceaux 44 et 45 obtenus par la découpe 43 restent sensiblement côte à côte; cela ne pose pas de problème dans la mesure où la partie 44 de largeur A-B se trouve en tête du renfort rectangulaire 40 de la plage de largeur A pris dans le sens du déplacement; la découpe au droit du pli 39 peut aussi être réalisée par des couteaux placés sur le cylindre de coupe 26; il y a dans ces conditions un espace créé entre les deux parties du renfort. La feuille 46 munie de ses renforts rectangulaires 2 passe sur une roue de préformage 47 (fig.5) comportant des dents 48, les renforts rectangulaires 49 étant situés du côté de la roue 47; la plage 50 de largeur A-B se place au fond de la dent 47, les deux plages 51 et 52 de largeur B recouvrent la dent 47 qui est en forme de V renversé. Une roue de resserrement des plis 53 composée de barreaux 54 vient prendre la feuille mince préformée avec ses renforts rectangulaires; les plages 55 de la largeur A-B se placent au sommet des barreaux 54 tandis que les deux plages 56 et 57 de largeur B se placent dans le creux formé par deux barreaux 54 et 58 successifs; les renforts rectangulaires sont alors du côté extérieur de la roue de resserrement des plis 53; lorsque les barreaux 54 se rapprochent les plages 59 et 60 de largeur B se rapprochent et les renforts rectangulaires se superposent sans problème du fait de l'espace 12 (fig.2) laissé entre deux renforts rectangulaires 7 et 8 successifs au moment de la découpe et les plages 61 et 62 de largeur A-B se placent côte à côte; il est cependant nécessaire que les plages de largeur B aient suffisamment de jeux lorsque les barreaux 63 et 64 sont rapprochés pour qu'elles puissent se dégager facilement du fait de leur rigidité. Ensuite les plages 61 et 62 de largeur A-B sont transférées sur le cylindre de regroupement des plis 65 avec le renfort rectangulaire tourné vers ce dernier 65 et, les plages 66 et 67 de largeur B successives formant une excroissance, les renforts rectangulaires correspondants étant situés à l'intérieur de l'excroissance; ensuite on procède au couchage des plis à l'aide d'un cylindre comprenant, à hauteur des renforts rectangulaires, un diamètre réduit tenant compte des diverses épaisseurs de renfort rectangulaire qui viennent se superposer et qui font une surépaisseur significative.

Une manière de fixer les renforts rectangulaires sur la feuille mince, consiste à utiliser un renfort rectangulaire enduit d'une mince couche de matière thermosoudable placée du côté extérieur 70 par rapport au cylindre support 22; la feuille mince peut aussi être enduite d'une mince couche de matière thermosoudable du côté 69 faisant face au renfort rectangulaire; la fixation du renfort se fait alors au moment de l'application de la feuille souple sur le renfort rectangulaire par chauffage à l'air chaud 68 de la face de la feuille souple opposée à celle qui est enduite.

## Revendications

1. Emballage plissé ayant une résistance renforcée à la charge verticale, formé d'un dispositif de renforcement à la charge verticale, de forme sensiblement annulaire et de hauteur (16) sensiblement constante lorsqu'il est déployé, associé à un emballage pour corps convexes, réalisé à partir d'une feuille mince plissée suivant des plages (5,6) successives, de largeur respective A (32) et B (33) avec A (32) supérieur à B (33), dont les plis sont fixés à leurs extrémités, caractérisé en ce que les plages (5,6) successives séparées par un pli (4) de la feuille mince (1) sont renforcées dans leur partie médiane par des renforts rectangulaires (2) de matériau semi-rigide, fixés sur les plages et (5,6), articulés entre eux par une charnière (3), constituée de la feuille mince (1) et intégrant le pli (4) et d'une largeur (9) suffisante pour permettre le pliage de la feuille ainsi renforcée par des moyens de pliages.

2. Emballage suivant la revendication 1, caractérisé en ce que lorsque l'emballage est plié et que des renforts (7,8) sont en contact direct, la largeur (9) de la charnière (12) est supérieure à la somme des épaisseurs respectives (10,11) des renforts (7,8).

3. Emballage suivant la revendication 2, caractérisé en ce que le renfort concernant la plage de largeur A (32) comporte une découpe située au droit du pli (39) parallèle aux plis de la feuille mince et placée à une distance (36) du bord de la plage de largeur A (32), égale à la différence de largeur entre A (32) et B (33).

4. Dispositif d'assemblage de l'emballage renforcé suivant la revendication 1, caractérisé en ce qu'il comprend un cylindre support (22), muni d'un dispositif d'aspiration (23,24), entraînant une bande 19 de matériau semi-rigide, un cylindre de coupe (26) dont les couteaux (25) découpent la bande (19) en renforts rectangulaires successifs sur lesquels on déroule et fixe une feuille flexible (21) pour constituer une feuille composite (46) maintenue en place sur le cylindre support (22) par les moyens d'aspiration, la vitesse de défilement de la bande semi-rigide (19) étant légèrement inférieure à la vitesse tangentielle du cylindre support (22).

5. Dispositif d'assemblage suivant la revendication 4, caractérisé en ce qu'il comporte un second cylindre de coupe (42) pour la découpe du renfort de largeur A (32) au droit du pli (39)

6. Dispositif pour la fixation des renforts rectangulaires suivant la revendication 4, caractérisé en ce qu'au moins l'un des deux éléments constitués par le renfort rectangulaire (28,29) et la feuille (21) est enduit d'un matériau thermosoudable sur la face en contact avec l'autre élément.

## Patentansprüche

1. Gefaltete Verpackung mit einer verstärkten Widerstandskraft gegen vertikale Belastung, gebildet aus einer deutlich ringförmigen Verstärkungsvorrichtung gegen vertikale Belastung und deutlich konstanter Höhe (16) wenn sie aufgestellt ist, verbunden mit einer Verpackung für konvexe Körper, realisiert aus einer dünnen, zusammengefalteten Folie gemäß aufeinander folgenden Bereichen (3, 6) mit jeweiligen Breiten A (32) und B (33), wobei A (32) größer ist als B (33), deren Faltungen an ihren äußeren Enden befestigt sind, dadurch gekennzeichnet, daß die aufeinander folgenden, durch eine Falte (4) der dünnen Folie (1) getrennten Bereiche (5, 6) in ihrem medianen Bereich durch rechteckige (2) Verstärkungen aus halbsteifem Material verstärkt, auf den Bereichen (5, 6) befestigt und untereinander durch ein Gelenk (3) artikuliert sind, das aus der dünnen Folie (1) gebildet wird und die Falte (4) und eine ausreichende Breite (9) beinhaltet, um die Faltung des derart durch Faltungsmittel verstärkten Blattes zu ermöglichen.

2. Verpackung gemäß Anspruch 1, dadurch gekennzeichnet, daß, wenn die Verpackung gefaltet ist und ihre Verstärkungen (7, 8) direkten Kontakt haben, die Breite (9) des Gelenks (12) größer ist als die Summe der jeweiligen Stärken (10, 11) der Verstärkungen (7, 8).

3. Verpackung gemäß Anspruch 2, dadurch gekennzeichnet, daß die Verstärkung für den Bereich der Breite A (32) einen Ausschnitt umfaßt, der sich gegenüber der zu den Falten der dünnen Folie parallelen Falte (39) befindet und der in der gleichen Entfernung (36) vom Rand des Bereichs der Breite A (32) angebracht ist wie in der Entfernung der Breite zwischen A (32) und B (33).

4. Zusammenbauvorrichtung der verstärkten Verpackung gemäß Anspruch 1, dadurch gekennzeichnet, daß sie einen Stützzylinder (22) umfaßt, der mit einer Ansaugvorrichtung (23, 24) versehen ist, die ein Band (19) aus halbsteifem Material antreibt, einen Schnittzylinder (26), dessen Messer (25) das Band (19) in rechteckige, aufeinander folgende Verstärkungen schneidet, auf denen man eine flexible Folie (21) abrollt und befestigt, damit sie eine Verbundfolie (46) bildet, die auf dem Stützzylinder (22) durch Saugmittel festgehalten wird, wobei die Durchlaufgeschwindigkeit des halbsteifen Bandes (19) etwas niedriger ist als die tangentiale Geschwindigkeit des Stützzylinders (22).

5. Zusammenbauvorrichtung gemäß Anspruch 4, dadurch gekennzeichnet, daß sie einen zweiten Schnittzylinder (42) für den Schnitt der Verstärkungsbreite A (32) gegenüber der Falte (39) umfaßt.

6. Zusammenbauvorrichtung für die Befestigung von rechteckigen Verstärkungen gemäß Anspruch 4, dadurch gekennzeichnet, daß wenigstens eines der zwei aus der rechteckigen Verstärkung (28, 29) und der Folie (21) gebildeten Elemente auf der mit einem anderen Element in Kontakt stehenden Seite mit einem warm verschweißbaren Material überzogen ist.

## Claims

1. Folded packing having a reinforced resistance on vertical load and formed of an approximately annular-shaped reinforcement (16) device on vertical load and being of approximately constant height when deployed and associated with a packing for convex bodies and embodied from a thin sheet folded along successive areas (5,6) and having a width A (32) and B (33) respectively with A (32) larger than B (33) whose folds are fixed at their extremities, characterised in that the successive areas (5,6) separated by a fold (4) of the thin sheet (1) are reinforced in their median portion by rectangular reinforcing pieces (2) made of a semi-rigid material and fixed on the areas (5,6) and joined together by a hinge (3) made from the thin sheet (1) and integrating the fold (4) and with a sufficient width to enable the reinforced sheet to be folded by folding means.

2. Packing according to claim 1, characterised in that when the packing is folded and the reinforcing pieces (7,8) are in direct contact, the width (9) of the hinge (12) being greater than the respective total thicknesses (10, 11) of the reinforcing pieces (7,8).

3. Packing according to claim 2, characterised in that the reinforcing pieces concerning the width area A (32) comprises a cut located at the right hand side of the fold (39) parallel to the folds of the thin sheet and placed at a certain distance from the edge of the area with the width A (32) equal to the difference of the width between A (32) and B (33).

4. Device for assembling the reinforced packing according to claim 1, characterised in that it includes a support cylinder (22) fitted with a suction device (23, 24) driving a strip (19) made of a semi-rigid material, a cutting cylinder (26) whose knives (25) cut the strip (19) into successive rectangular reinforcing pieces on which a flexible sheet (21) is unwound and fixes a flexible sheet so as to form a composite sheet (46) kept in place on the support cylinder (22) by suction means, the unwinding speed of the semi-rigid strip (19) being slightly less than the tangential speed of the support cylinder (22) .

5. Packing device according to claim 4, characterised in that it includes a second cutting cylinder (42) for cutting the reinforcement piece with the width A (32) at the right of the fold (39) .

6. Device for fixing the rectangular reinforcement pieces according to claim 4, characterised in that at least one of the two elements constituted by the rectangular reinforcement (28, 29), and the sheet (21) is coated with a heat sealing material on the face in contact with the other element.
